# EUROPÄISCHE PATENTANMELDUNG

(11) **EP 4 613 657 A1**
(43) Veröffentlichungstag der Anmeldung: **10.09.2025**
(21) Anmeldenummer: 24161211.8
(22) Anmeldetag: 04.03.2024
(51) Int. Cl.: B65B 13/18, B65B 13/22

(54) **UMREIFUNGSVORRICHTUNG MIT SPANNKRAFTMESSUNG**

(71) Anmelder: TITAN Umreifungstechnik GmbH & Co.KG, 58332 Schwelm (DE)
(72) Erfinder: Björn, Andreas, 58638 Iserlohn (DE); Protzmann, Bastian, 42279 Wuppertal (DE)
(74) Vertreter: Andrejewski - Honke Patent- und Rechtsanwälte Partnerschaft mbB

(57) **Zusammenfassung**

Gegenstand der vorliegenden Erfindung ist eine Umreifungsvorrichtung, mit zumindest einer Antriebs- und Spanneinheit (2), und mit einer Verschlusseinheit (3) zur Verbindung der Bandenden eines um ein Gut herumgeführten Umreifungsbandes (7). Außerdem ist die zumindest eine Antriebs- und Spanneinheit (2) mit der Verschlusseinheit (3) verbunden. Erfindungsgemäß ist die Antriebs- und Spanneinheit (2) drehbar an die Verschlusseinheit (3) angeschlossen ist und stützt sich unter Zwischenschaltung eines mit einem Messelement zur Spannkraftmessung ausgerüsteten Verbindungselements (4) an der Verschlusseinheit (3) ab.

## Beschreibung

Die Erfindung betrifft eine Umreifungsvorrichtung, mit zumindest einer Antriebs-und Spanneinheit, und mit einer Verschlusseinheit zur Verbindung der Bandenden eines um ein Gut herumgeführten Umreifungsbandes, wobei die zumindest eine Antriebs- und Spanneinheit mit der Verschlusseinheit verbunden ist. - Die Antriebs- und Spanneinheit weist regelmäßig eine Antriebsrolle und eine Spannrolle auf.

Mithilfe von Umreifungsvorrichtungen wird allgemein zu umreifendes Gut wie Zeitungsstapel, Papierrollen, Pakete etc. zusammengefasst. Zu diesem Zweck wird das Umreifungsband um das betreffende und zu umreifende Gut zunächst herumgeführt. Dies geschieht mithilfe der Antriebsrolle. Anschließend wird das Umreifungsband mithilfe der Spannrolle gespannt. In diesem gespannten Zustand wird das Umreifungsband von dem Bandvorrat getrennt. Außerdem werden die beiden Bandenden des Umreifungsbandes gegeneinander gepresst und miteinander in der Verschlusseinheit verbunden. Bei Umreifungsbändern aus Kunststoff erfolgt die Verbindung der Bandenden im Allgemeinen durch Verschweißen, beispielsweise durch Reibschweißen.

Je nach Ausprägung des zu umreifenden Guts kann es während des Umreifungsvorgangs und speziell während des Spannvorgangs dazu kommen, dass das Gut komprimiert wird. Speziell bei Gütern mit relativ hoher Elastizität bzw. geringer Steifheit kann so ein Komprimieren während des Spannvorgangs dazu führen, dass das Gut nicht ausreichend gesichert wird.

Umreifungsvorrichtungen zur Umreifung von eben solchen Gütern sind z. B. aus der EP 0 847 922 A1 bekannt. Die Umreifungsvorrichtung steuert die Zugkraft in diesem Fall durch die Begrenzung der Stromaufnahme des Antriebsmotors für die Spanntrommel. Bei Überschreiten eines z. B. definierten Motorstroms wird der Motor festgesetzt bzw. eine Umreifungsmittelklemme eingesetzt, um das Umreifungsband festzusetzen.

Die bekannte Lehre nach der EP 2 489 597 B1 definiert die Spannkraft dabei in Abhängigkeit von dem zu umreifenden Artikel. Dazu sieht der Stand der Technik eine Einrichtung zur Erfassung der Artikeleigenschaften, beispielsweise eine Sensor- oder Messeinrichtung vor. Nach Erfassung der Artikeleigenschaften soll die Spannkraft davon abhängig angepasst werden. Die Schrift lässt dabei jedoch offen, in welcher Weise diese auszuführende Spannkraft in der Praxis gemessen und angepasst werden soll.

In Summe lässt der Stand der Technik eine genaue Messung der Spannkraft vermissen. Vielmehr werden in der EP 0 847 922 A1 indirekte Äquivalenzwerte als grobe Orientierung für die Spannkraft verwendet, um einen ansatzweise kontrollierten Spannvorgang vorzunehmen. Eine präzise Messung der wirklichen Spannkraft während eines Spannvorgangs in bekannten Umreifungsvorrichtungen ist erstrebenswert, jedoch bisher nicht bekannt.

Der Erfindung liegt das technische Problem zugrunde, eine derartige Umreifungsvorrichtung so weiterzuentwickeln, dass die Spannkraft während des Umreifungsvorgangs und speziell während des Spannvorgangs präzise gemessen werden kann, um so eine gleichbleibende Spannkraft unabhängig vom zu umreifenden Gut zu gewährleisten.

Zur Lösung dieser technischen Problemstellung ist eine gattungsgemäße Umreifungsvorrichtung im Rahmen der Erfindung dadurch gekennzeichnet, dass die Antriebs- und Spanneinheit drehbar an die Verschlusseinheit angeschlossen ist und sich unter Zwischenschaltung eines mit einem Messelement zur Spannkraftmessung ausgerüsteten Verbindungselements an der Verschlusseinheit abstützt.

Die Umreifungsvorrichtung ist erfindungsgemäß mehrteilig ausgebildet mit zumindest der Antriebs- und Spanneinheit sowie mit der Verschlusseinheit. Die Antriebs- und Spanneinheit ist drehbar an die Verschlusseinheit angeschlossen und bevorzugt mit dieser mithilfe der Drehlagerung verbunden. Die einzig weitere "Verbindung" zwischen Antriebs- und Spanneinheit und der Verschlusseinheit bildet das Verbindungselement, mit dessen Hilfe sich die drehbar an die Verschlusseinheit angeschlossene Antriebs- und Spanneinheit an der Verschlusseinheit abstützt. Das Verbindungselement ist dabei mit dem Messelement zur Spannkraftmessung ausgerüstet bzw. das Verbindungselement kann auch selbst als solches zur Spannkraftmessung ausgebildet werden.

Durch die bevorzugte Drehlagerung der Antriebs- und Spanneinheit an der Verschlusseinheit findet eine Kraftübertragung lediglich am bzw. über das Verbindungselement statt. Während des Spannvorgangs übt die komplette Antriebs- und Spanneinheit eine Spannkraft um die Drehlagerung aus, welche ausschließlich von dem Verbindungselement gekontert wird. Die zu konternde Spannkraft resultiert aus der auf die zumindest eine vorgesehene Spannrolle als Bestandteil der Antriebs- und Spanneinheit übertragene Kraft während des Spannvorgangs. Eine Tangentialkraft der Spannrolle wirkt auf das zu ummantelnde Gut, wobei das Gut naturgemäß und abhängig von dem spezifischen Gut eine der Spannkraft entgegengerichtete Widerstandskraft aufweist, die auf die Spannrolle wirkt. Dieses Kräfteverhältnis resultiert darin, dass die komplette Antriebs- und Spanneinheit bestrebt ist, um den Drehpunkt der Drehlagerung der beiden Einheiten zu drehen und ausschließlich von dem Verbindungselement daran gehindert bzw. gekontert wird.

Dies ermöglicht es erfindungsgemäß, eine präzise Spannkraftmessung mithilfe des Messelements auszuführen. Das Messelement ist dabei vorzugsweise als Kraftmessdose ausgeprägt. Andere Ausprägungen des Messelements wie z. B. piezoelektrische Kraftsensoren, Hallsensoren oder kapazitive Sensoren sind ebenfalls möglich.

Zur besonders einfachen Messung der Spannkraft ist es bevorzugt, dass das Messelement die Spannkraft linear in Kraftwirkungsrichtung misst. Die Kraftwirkungsrichtung meint dabei erfindungsgemäß eine tangentiale Kraft ausgehend von dem Drehpunkt der Drehlagerung zwischen Antriebs- und Spanneinheit und der Verschlusseinheit. Ein Radius reicht dabei ausgehend vom Drehpunkt der Drehlagerung als Mittelpunkt beispielsweise bis zum Verbindungselement. Die tangentiale Kraft wirkt dann tangential von diesem angenommenen Kreis in Richtung auf die Verschlusseinheit. Hierdurch wird ein Tangentialkraftvektor und damit die Kraftwirkungsrichtung definiert.

Diese vorzugsweise lineare Kraftmessung ermöglicht es vorteilhaft, besonders einfache und zudem günstige Messelemente wie vorzugsweise eine Kraftmessdose zu verwenden. Um andere vertikale und auf das Messelement wirkende Kraftkomponenten auszuschließen und so eine lineare Kraftmessung zu ermöglichen, folgt die Ausrichtung des Messelements dem Tangentialkraftvektor um den Drehpunkt. Die daraus resultierende ausschließlich lineare Spannkraft sorgt dafür, dass besonders präzise Messungen mithilfe des Messelements möglich sind.

Die Antriebs- und Spanneinheit der Umreifungsvorrichtung weist vorzugsweise zumindest eine Spannrolle und/oder zumindest eine Transportrolle auf. Zusätzlich weist die Antriebs- und Spanneinheit zumindest eine der Spannrolle zugeordnete Spanngegenrolle und/oder zumindest eine der Transportrolle zugeordnete Transportgegenrolle auf. Die Antriebs-Gegenrolle sorgt bei ihrer Anlage an die Antriebsrolle dafür, dass das zwischen der Antriebsrolle und der Antriebs-Gegenrolle eingeklemmte Umreifungsband transportiert wird. Demgegenüber stellt die Spann-Gegenrolle in Verbindung mit der Spannrolle sicher, dass das dazwischen eingeklemmte Umreifungsband gespannt wird bzw. gespannt werden kann.

Die wenigstens eine Spanngegenrolle arbeitet folglich mit der Spannrolle und die Transportgegenrolle mit der Transportrolle zum Bandantrieb zusammen. In der Regel werden von der Antriebs- und Spanneinheit zwei gegenläufige Drehrichtungen vorgegeben, um so zwei verschiedene Bandfördermodi bereitzustellen. Eine Drehrichtung sieht dabei vor, dass das Band von der Transportrolle sowie der Transportgegenrolle durch einen Bandkanal gefördert wird, um das Band für die Umreifung des Guts bereitzustellen. In der entgegengesetzten Drehrichtung hingegen wird das Band von der Spannrolle sowie von der Spanngegenrolle gespannt.

Um dies zu gewährleisten, sind vorzugsweise zumindest die Spannrolle und/oder die Transportrolle freilaufend ausgeprägt. Der Freilauf kann z. B. durch einen Sperrklinkenfreilauf in der gewünschten Drehrichtung bereitgestellt werden.

Ferner sind die Spanngegenrolle und die Transportgegenrolle bevorzugt durch ein Koppelelement aneinander gekoppelt, so dass wechselseitig jeweils nur eine der der jeweiligen Spannrolle bzw. der Transportrolle zugeordnete Gegenrolle eingeschwenkt ist. Dieses wechselseitige Einschwenken ermöglicht eine Bandführung in gegensätzlicher Richtung ohne ein Aufstauchen des Bandes zu verursachen. So ist die Spanngegenrolle nicht im Eingriff mit der Spannrolle während des Bandfördervorgangs, da sonst ein Fördern nicht möglich wäre, wogegen die Transportgegenrolle nicht im Eingriff mit der Transportrolle ist während des Spannvorgangs.

Das wechselseitige Einkoppeln bzw. Anlegen wird vorzugsweise dadurch erreicht, dass die exzentrisch gelagerte Transportgegenrolle bzw. die exzentrisch gelagerte Spanngegenrolle durch ein gefedertes Koppelelement gegen die Transportrolle bzw. die Spannrolle geschwenkt wird. Die jeweils exzentrische Lagerung der Transportgegenrolle bzw. der Spanngegenrolle zusammen mit der Kopplung durch das gefederte Koppelelement sorgt im Zuge einer Aktuaktion des Koppelelements dafür, dass jeweils nur eine der Gegenrollen der jeweils zugehörigen Rolle eingeschwenkt ist.

Das gefederte Koppelelement ist erfindungsgemäß vorzugsweise als Stößel ausgeprägt. Das Koppelelement kann dabei einteilig oder auch mehrteilig ausgeprägt sein. Ebenso denkbar kann das Koppelelement federnd beaufschlagt sein und/oder selbst mit einer federnden Wirkung ausgestattet sein.

Das gefederte Koppelelement wird bevorzugt durch einen Exzenter beaufschlagt. Der Exzenter kann dabei z. B. als eine Topfscheibe mit zumindest einer Nocke ausgeprägt sein. Der Exenter ist dabei bevorzugt an eine in der Verschlusseinheit gelagerte Nockenwelle angeschlossen und folgt somit der Orientierung bzw. Stellung der Nockenwelle. Der Stößel kann über eine Laufrolle verfügen, welche auf der stirnseitigen Außenfläche des Exenters bzw. der Topfscheibe rollt und somit die lineare Verstellung des Stößels mithilfe einer Erhöhung, beispielsweise einer Nocke, in Abhängigkeit von der Position der Topfscheibe bzw. Nockenwelle einleitet. Dieses Verfahren ist besonders vorteilhaft für die erfindungsgemäße Umreifungsvorrichtung, da so eine weitere starre Verbindung, die das Messergebnis des Messelements beeinflussen könnte, vermieden wird.

Die Konfiguration ist dabei vorzugsweise so getroffen, dass der Kontaktpunkt zwischen dem Stößel und dem Exzenter und der Drehpunkt der Drehlagerung in Querschnittsansicht bzw. Frontalansicht übereinander liegen. Der Drehpunkt der Drehlagerung sowie der Kontaktpunkt zwischen dem Stößel und dem Exzenter liegen demnach beide auf einer überwiegend horizontalen Rotationsachse R. Diese vorteilhafte Ausprägung sorgt insgesamt dafür, dass kein zusätzliches Moment durch den Stößel und/oder den Exzenter auf die Umreifungsvorrichtung bzw. die beiden verbundenen Einheiten übertragen wird. Dieser Umstand wiederum gewährleistet eine unverfälschte und präzise Messung der Spannkraft.

Eine erfindungsgemäße Umreifungsvorrichtung kann vorzugsweise außerdem einen Spannkraftregelkreislauf (Feedback Loop) aufweisen. Die Spannkraft kann somit vorzugsweise in Echtzeit gemessen, das Ergebnis verarbeitet und analysiert, und die Spannkraft anschließend angepasst werden. Ein sicheres und kontrolliertes Umreifen mit genauen bekannten Spannparametern kann dadurch gewährleistet werden.

Im Rahmen der Erfindung weist die Antriebs- und Spanneinheit wenigstens einen Antriebsmotor auf. In der Regel sind solche Antriebsmotoren in Umreifungsvorrichtungen als Elektromotoren ausgeprägt, es sind jedoch auch andere bekannte Motorentypen wie Verbrennermotoren oder Hydraulikmotoren möglich. Vorzugsweise sorgt der Antriebsmotor sowohl für den Antrieb der Transportrolle als auch für den Antrieb der Spannrolle. Ebenso denkbar ist, dass die Transportrolle und die Spannrolle mit jeweils einzelnen Motoren angetrieben werden.

Wie bereits erläutert, wird vorteilhaft mit einem einzigen Antriebsmotor gearbeitet, der sowohl für den Antrieb der Antriebsrolle als auch der Spannrolle sorgt. Zu diesem Zweck beaufschlagt der Antriebsmotor im Allgemeinen über ein Getriebe die Spannrolle. Bei dem Getriebe handelt es sich vorteilhaft um ein Untersetzungsgetriebe, da zum Spannen des Umreifungsbandes nach seinem Herumführen um das zu umreifende Gut in der Regel hohe Drehmomente benötigt werden und der Antriebsmotor im Allgemeinen als schnell laufender Elektromotor ausgebildet ist. Demgegenüber ist für die Beaufschlagung der Antriebsrolle meistens keine Übersetzung des Antriebsmotors erforderlich.

Die Kopplung des Antriebsmotors mit einerseits dem der Spannrolle vorgeschalteten Getriebe und andererseits der Antriebsrolle erfolgt im Allgemeinen über ein Bewegungsübertragungsmittel. Bei diesem Bewegungsübertragungsmittel kann es sich um einen Riemen und insbesondere Zahnriemen handeln.

Im Folgenden wird die Erfindung anhand einer lediglich ein Ausführungsbeispiel darstellenden Zeichnungen näher erläutert;

Es zeigen:
- Fig. 1: die erfindungsgemäße Umreifungsvorrichtung schematisch in einer Frontansicht und
- Fig. 2: einen Schnitt durch den Gegenstand nach der Fig. 1 schematisch in der Frontansicht und
- Fig. 3: die erfindungsgemäße Antriebs- und Spanneinheit in einer Rückansicht und
- Fig. 4: die erfindungsgemäße Verschlusseinheit schematisch in der Frontansicht.

In den Figuren ist eine Umreifungsvorrichtung 1 dargestellt. Die Umreifungsvorrichtung 1 setzt sich dabei aus zwei Hauptkomponenten zusammen, der Antriebs- und Spanneinheit 2 und der Verschlusseinheit 3. Diese sind lediglich durch das Verbindungselement 4 und die Drehlagerung 5, 6 miteinander verbunden bzw. in Kontakt. Die in der Fig. 1 dargestellte Drehlagerung 5, 6 setzt sich aus einem der Verschlusseinheit 3 zugeordneten Zapfen 5 und einer dem Zapfen 5 zugehörigen Bohrung 6 an der Antriebs- und Spanneinheit 2 zusammen. Insgesamt dient die Umreifungsvorrichtung 1 dazu, das Umreifungsband 7 um zu umreifende Gegenstände bzw. zu umreifendes Gut herumzuführen, wie dies grundsätzlich bekannt ist und in dem einleitend bereits in Bezug genommenen Stand der Technik im Detail erläutert wird.

Das Umreifungsband 7 wird zu diesem Zweck von einem in der Fig. 1 nicht dargestellten Bandvorrat zugeführt und anschließend um das Gut herumgeführt und im weiteren Verlauf gespannt. Das Fördern des Umreifungsbandes 7 geschieht dabei mit der Antriebs- und Spanneinheit 2. Nach erfolgter Umreifung und Spannung des Umreifungsbandes 7 wird in der Verschlusseinheit 3, die im Ausführungsbeispiel und nicht einschränkend als Reibschweißeinheit ausgebildet ist, die Umreifung verschlossen. Die Verschlusseinheit 3 sorgt dafür, dass die miteinander zu verbindenden Bandenden des Umreifungsbandes 7 nach dem Spannen um das zu umreifende Gut gekoppelt werden, vorliegend durch Reibschweißen. Selbstverständlich kann die Verschlusseinheit 3 auch auf anderem Wege für die gewünschte Verbindung der Bandenden des Umreifungsbandes 7 sorgen.

Entscheidend für die vorliegende Erfindung sind nun die in der Fig. 2 zu erkennende Drehlagerung 5, 6 mit dem Drehpunkt D sowie das Verbindungselement 4. Anhand der Schnittdarstellung in der Fig. 2 erkennt man, dass das Umreifungsband 7 hier beispielhaft durch insgesamt vier Rollen 8, 9, 10, 11 geführt wird. Eine Transportrolle 8 sowie eine Transportgegenrolle 9 sorgen beispielhaft und nicht einschränkend dafür, dass das Umreifungsband 7 zu dem zu umreifenden Gut geführt wird, um das Gut anschließend zu umreifen. Eine Spannrolle 10 sowie eine Spanngegenrolle 11 sorgen im Anschluss dafür, dass das Umreifungsband 7 des bereits umreiften Guts ausreichend gespannt wird.

Die aufzuwendende Spannkraft ist dabei von großer Bedeutung, da diese etwaige Materialunterschiede in dem zu umgreifenden Gut kompensieren kann. Die Umreifungsvorrichtung 1 kann bei genauer Messung der Spannkraft außerdem auf Komprimierungen des zu umreifenden Guts reagieren und die Spannkraft insgesamt anpassen bzw. konstant halten. Solche dauerhaften Spannkraftmessungen ermöglichen es außerdem, zeitversetzte Komprimierungen oder anderweitige Veränderungen im Gut so zu kompensieren, dass die Spannkraft kontrolliert gleichbleibt.

Diese Spannkraftmessung wird in der beispielhaft gezeigten Umreifungsvorrichtung 1 durch das Verbindungselement 4 vorgenommen. In dem gezeigten Ausführungsbeispiel ist das Verbindungselement 4 selbst als Messelement ausgeprägt, es ist jedoch erfindungsgemäß genauso möglich, dass das Verbindungselement 4 ein Messelement aufweist. Dazu ist die Antriebs- und Spanneinheit 2 drehbar über die Drehlagerung 5, 6 und der Drehpunkt D an die Verschlusseinheit 3 angeschlossen und stützt sich über das Verbindungselement 4 an der Verschlusseinheit 3 ab.

Während des Spannvorgangs dreht die Spannrolle 10 mit dem Uhrzeigersinn und erzeugt so unter Zuhilfenahme der Spanngegenrolle 11 eine Spannkraft auf das Umreifungsband 7 sowie auf das zu umreifenden Gut. Hieraus resultiert, dass die komplette Antriebs- und Spanneinheit 2 bestrebt ist, gegen den Uhrzeigersinn um den Drehpunkt D der beiden Einheiten zu drehen. Da abgesehen von der Drehlagerung 5, 6 das Verbindungselement 4 der einzige starre Kontaktpunkt zwischen der Antriebs- und Spanneinheit 2 und der Verschlusseinheit 3 ist, wirkt sämtliche aus dem Spannvorgang resultierende Kraft auf das Verbindungselement 4. Das Verbindungselement 4 ist dabei beispielhaft und besonders vorteilhaft so gewählt, dass es sich tangential gegenüber einem Kreis mit dem Drehpunkt D und dem Radius bis zum Verbindungselement 4 und folglich an dem Drehmoment um den Drehpunkt D orientiert, so dass schlussendlich lediglich ein linearer Kraftvektor F auf das Verbindungselement 4 wirkt. Das als Messelement ausgeprägte Verbindungselement 4 misst die Spannkraft somit linear in Kraftwirkungsrichtung des Kraftvektors F und ermöglicht es so besonders einfach und verlustfrei bzw. unverfälscht die Spannkraft zu messen. Die genaue Spannkraft wird dabei gemäß der Hebelverhältnisse in Bezug zum Drehpunkt D in Abhängigkeit der Positionierung des Verbindungselements 4 berechnet.

Um die gegensätzlich verlaufenden Bandführrichtungen, nämlich eine Transportrichtung und eine Spannrichtung bereitstellen zu können, arbeitet die Umreifungsvorrichtung 1 mit zwei zueinander gekoppelten Gegenrollen 9, 11 für die jeweilige Transport 8 bzw. Spannrolle 10. Die Fig. 3 zeigt die Rückansicht der Antriebs- und Spanneinheit 2 und insbesondere die Kopplung der Transportgegenrolle 9 mit der Antriebsgegenrolle 11. Im Ausführungsbeispiel ist diese wechselseitige Beziehung zum gleichzeitigen Ein- und Ausschwenken der beteiligten Gegenrollen 9, 11 nicht einschränkend wie folgt ausgeprägt.

Die beiden Gegenrollen (Transportgegenrolle 9 und Spanngegenrolle 11) sind miteinander durch einen Stößel 12 und durch einen vom Stößel 12 beaufschlagten Hebel 13 miteinander verbunden. Der Stößel 12 weist an seinem in Richtung Anschlusseinheit 3 zeigenden Ende eine Laufrolle 14 auf. Im Ausführungsbeispiel befindet sich die Laufrolle 14 gegenüberliegend eines an einer Nockenwelle 15 der Anschlusseinheit 3 befindlichen Exzenters 16. Wie in der Fig. 4 gezeigt, ist der Exzenter 16 hier beispielhaft und nicht einschränkend als Topfscheibe 16 mit zumindest einer Nocke 17 ausgebildet. Die Krafteinleitung bzw. die Bewegung des Stößels 12 wird somit durch die Topfscheibe 16 bzw. durch die auf der Topfscheibe 16 befindliche Nocke 17 realisiert, welche sich am Ende der Nockenwelle 15 befindet. Die Laufrolle 14 rollt auf der stirnseitigen Außenfläche der Topfscheibe 16 und leitet damit die lineare Verfahrung des Stößels 12 ein.

Entsprechend der Nockenwellenposition und damit verbunden der Position der Topfscheibe 16 inklusive Nocke 17 verfährt der Stößel 12 und bewegt damit insgesamt die beiden Gegenrollen 9, 11 in der Antriebs- und Spanneinheit 2.

Geht man nun zurück zum Kernpunkt der Erfindung, der Spannkraftmessung in linearer Richtung, lässt sich feststellen, dass keine externen Kräfte auf die Antriebs- und Spanneinheit 2 wirken dürfen, da diese die Messung der Spannkraft verfälschen würden.

Dies wird zum einen gelöst, indem das Verfahren des Stößels 12 durch eine zumindest widerstandsarme Kontaktaufnahme zwischen Topfscheibe 16 und Laufrolle 14 gegeben ist. Im Ausführungsbeispiel und besonders vorteilhaft für die Spannkraftmessung ist die Position der Laufrolle 14 sowie der Topfscheibe 16 so gewählt, dass die durch die Topfscheibe 16 eingeleitete lineare Kraft auf einer Rotationsachse R verläuft, welche horizontal durch den Drehpunkt D sowie den Kontaktpunkt zwischen Topfscheibe 16 und Laufrolle 14 verläuft, und zwar in der Aufsicht auf den Kontaktpunkt zwischen dem Koppelelement 12 und dem Exzenter 16 sowie den Drehpunkt D gemäß der Figur 4. In einer Querschnittsansicht liegen daher der Drehpunkt D und der Kontaktpunkt zwischen Topfscheibe 16 und Laufrolle 14 übereinander. Somit wird vorteilhaft kein zusätzliches Drehmoment in die Antriebs- und Spanneinheit eingeleitet, so dass auch keine zusätzliche lineare Kraftkomponente auf das Verbindungselement 4 wirkt, so dass insgesamt eine unverfälschte Messung der Spannkraft erfolgt.

Der Stößel 12 wird innerhalb der Antriebs- und Spanneinheit 2 linear durch den Exzenter 16 verschoben. Die Fig. 3 zeigt die Antriebs- und Spanneinheit 2 beispielhaft in einer rückseitigen Ansicht, in einem Zustand, in dem die Transportgegenrolle 9 "gelüftet" ist, also ausgeschwenkt ist. Verfährt der Stößel 12 in dieser beispielhaften Darstellung linear nach rechts, so wird die exzentrisch gelagerte Spanngegenrolle 11 gegen die Spannrolle 10 gedrückt. Durch den Hebel und die Exzentrizität wird die eingeleitete Stößelkraft entsprechend verstärkt und resultiert in einem verstärkten Andruck der Spanngegenrolle 11 auf die Spannrolle 10.

Die Rückstellung der Spanngegenrolle 11 wird wiederum durch eine Feder, welche an einem Hebelarm 18, der an dem der Spanngegenrolle zugeordneten Exzenter befestigt ist, vorgenommen.

Auch die Transportgegenrolle 9 der Transportrolle 10 verfügt über eine exzentrische Lagerung. Der Anpressdruck für das Fördern des Bandes 7 wird hierbei durch eine Feder, welche an einem am Exzenter befestigten Hebel 13 befestigt ist, sichergestellt. Dieser Hebel 13 wird zudem auch für das manuelle Lüften bzw. Ausschwenken verwendet, um die Umreifungsvorrichtung 1 gegebenenfalls mit Band zu beschicken. Rückseitig an dem Stößel 12 ist beispielhaft ein Bolzen angebracht, welcher auf den Hebel 13, und somit auf die Transportgegenrolle 9 wirkt. Andere Beaufschlagungsmethoden des Hebels 13 seitens des Stößels 12 sind jedoch ebenso denkbar.

Ein aus rückseitiger Sicht betrachtetes lineares Verfahren nach links führt demnach zum Einschwenken der Transportgegenrolle 9 und somit zu einem Bandtransport mithilfe der Transportrolle 8.

Durch diese wechselseitige Beziehung ist durch das lineare Verfahren des Stößels 12 ein gleichzeitiges Ein- und Ausschwenken der beteiligten Gegenrollen 9, 11 gewährleistet. Beispielhaft wird der Stößel 12 wie zuvor erwähnt durch einen Exzenter 16 beaufschlagt, andere Aktuationsmöglichkeiten sind jedoch ebenfalls denkbar.

Die in dem Ausführungsbeispiel gezeigte Konfiguration der Umreifungsvorrichtung 1 und speziell der Antriebs- und Spanneinheit 2 ist so ausgeprägt, dass der Stößel 12 federbeaufschlagt linear in Richtung der Verschlusseinheit 3 wirkt. Damit wird insgesamt sichergestellt, dass die Laufrolle 14 durchgehend Kontakt mit dem Exzenter 16 bzw. der Topfscheibe 16 hat.

Insgesamt werden die Transportrolle 8 sowie die Spannrolle 10 in dem gezeigten Ausführungsbeispiel durch einen Antriebsmotor 19 angetrieben. Die jeweiligen Rollen sind dabei durch einen Zahnriemen 20 mit dem Antriebsmotor, z.b. einem Elektromotor 19 verbunden. Diese Ausführung der Antriebsmotorbeaufschlagung der Rollen 8, 10 ist dabei lediglich beispielhaft und nicht einschränkend (vgl. Fig. 3).

Die Spannrolle 10 wird in der gezeigten Ausführungsform über ein Getriebe 21 von dem Antriebsmotor 19 beaufschlagt. Das Getriebe 21 ist beispielhaft so ausgeprägt, dass eine Untersetzung zwischen Antriebsmotor 19 und Getriebe 21 stattfindet. Diese Ausprägung führt besonders vorteilhaft dazu, dass zum Spannen des Umreifungsbandes 7 nach seinem Herumführen um das zu umreifende Gut hohe Drehmomente zur Verfügung stehen.

### Bezugszeichenliste

- 1: Umreifungsvorrichtung
- 2: Antriebs-und Spanneinheit
- 3: Verschlusseinheit
- 4: Verbindungselement
- 5: Drehlagerung
- 6: Drehlagerung
- 7: Umreifungsband
- 8: Transportrolle
- 9: Transportgegenrolle
- 10: Spannrolle
- 11: Spanngegenrolle
- 12: Koppelelement, Stößel
- 13: Hebel
- 14: Laufrolle
- 15: Kurbelwelle
- 16: Exzenter, Topfscheibe
- 17: Nocke
- 18: Hebelarm
- 19: Antriebsmotor
- 20: Zahnriemen
- 21: Getriebe

- D: Drehpunkt
- F: linearer Kraftvektor
- R: Rotationsachse

## Patentansprüche

1. Umreifungsvorrichtung, mit zumindest einer Antriebs- und Spanneinheit (2), und mit einer Verschlusseinheit (3) zur Verbindung der Bandenden eines um ein Gut herumgeführten Umreifungsbandes (7),
wobei die zumindest eine Antriebs- und Spanneinheit (2) mit der Verschlusseinheit (3) verbunden ist,
**dadurch gekennzeichnet,**
**dass** die Antriebs- und Spanneinheit (2) drehbar an die Verschlusseinheit (3) angeschlossen ist und sich unter Zwischenschaltung eines mit einem Messelement zur Spannkraftmessung ausgerüsteten Verbindungselements (4) an der Verschlusseinheit (3) abstützt.

2. Vorrichtung nach Anspruch 1, **dadurch gekennzeichnet, dass** die komplette Antriebs- und Spanneinheit (2) während des Spannvorgangs um eine Drehlagerung (5, 6) eine Spannkraft ausübt, welche ausschließlich von dem Verbindungselement (4) gekontert wird.

3. Vorrichtung nach Anspruch 1 oder 2, **dadurch gekennzeichnet, dass** das Messelement als Kraftmessdose ausgeprägt ist.

4. Vorrichtung nach Anspruch 1 bis 3, **dadurch gekennzeichnet, dass** das Messelement die Spannkraft linear in Kraftwirkungsrichtung misst.

5. Vorrichtung nach einem der Ansprüche 1 bis 4, **dadurch gekennzeichnet, dass** die Antriebs- und Spanneinheit (2) zumindest eine Spannrolle (10) und/oder zumindest eine Transportrolle (8) aufweist.

6. Vorrichtung nach einem der Ansprüche 1 bis 5, **dadurch gekennzeichnet, dass** die Antriebs- und Spanneinheit (2) zumindest eine der Spannrolle (10) zugeordnete Spanngegenrolle (11) und/oder zumindest eine der Transportrolle (8) zugeordnete Transportgegenrolle (9) aufweist.

7. Vorrichtung nach einem der Ansprüche 1 bis 6, **dadurch gekennzeichnet, dass** zumindest die Spannrolle (10) und/oder die Transportrolle (8) freilaufend ausgeprägt sind.

8. Vorrichtung nach Anspruch 6, **dadurch gekennzeichnet, dass** die Spanngegenrolle (11) und die Transportgegenrolle (9) durch ein Koppelelement (12) aneinander gekoppelt sind, sodass wechselseitig jeweils nur eine der jeweiligen Spannrolle (10) bzw. der Transportrolle (8) zugeordneten Gegenrolle (11, 9) eingeschwenkt ist.

9. Vorrichtung nach Ansprüche 6 oder 7, **dadurch gekennzeichnet, dass** die exzentrisch gelagerte Transportgegenrolle (9) bzw. die exzentrisch gelagerte Spanngegenrolle (11) durch ein gefedertes Koppelelement (12) gegen die Transportrolle (8) bzw. die Spannrolle (10) geschwenkt wird.

10. Vorrichtung nach Anspruch 8, **dadurch gekennzeichnet, dass** das gefederte Koppelelement (12) als Stößel (12) ausgeprägt ist.

11. Vorrichtung nach einem der Ansprüche 6 bis 9, **dadurch gekennzeichnet, dass** das gefederte Koppelelement (12) durch einen Exzenter (16) beaufschlagt wird.

12. Vorrichtung nach einem der Ansprüche 1 bis 11, **dadurch gekennzeichnet, dass** der Kontaktpunkt zwischen dem Koppelelement (12) und dem Exzenter (16) und der Drehpunkt (D) der Drehlagerung (5, 6) in Querschnittsansicht übereinander liegen.

13. Vorrichtung nach Anspruch 1 und 5, **dadurch gekennzeichnet, dass** zumindest ein Antriebsmotor (19) sowohl für den Antrieb der Transportrolle (8) als auch der Spannrolle (10) sorgt.

14. Vorrichtung nach Anspruch 13, **dadurch gekennzeichnet, dass** der Antriebsmotor (19) über ein Getriebe (21) die Spannrolle (10) beaufschlagt.

15. Verfahren zur Herstellung einer Umreifung mit Hilfe einer Umreifungsvorrichtung nach einem der Ansprüche 1 bis 14, wobei die Antriebs- und Spanneinheit (2) drehbar an die Verschlusseinheit (3) angeschlossen ist und sich unter Zwischenschaltung eines mit einem Messelement zur Spannkraftmessung ausgerüsteten Verbindungselements (4) an der Verschlusseinheit (3) abstützt.
